# EUROPÄISCHE PATENTSCHRIFT

(11) **EP 2 245 250 B1**
(45) Veröffentlichungstag und Bekanntmachung des Hinweises auf die Patenterteilung: **09.05.2012**
(21) Anmeldenummer: 09716022.0
(22) Anmeldetag: 13.02.2009
(51) Int. Cl.: E05D 5/02, E05D 7/04

(54) **MONTAGEPLATTE UND SCHARNIER**
INSTALLATION PLATE AND HINGE
PLAQUE DE MONTAGE ET CHARNIÈRE

(30) Priorität: 26.02.2008 DE 202008002712 U
(43) Veröffentlichungstag der Anmeldung: 03.11.2010
(73) Patentinhaber: Hettich-ONI GmbH & Co. KG, 32602 Vlotho (DE)
(72) Erfinder: LOPETEGUI, Iker, E-20800 Zarauz (ES); AZKUE, Mikel, E-20800 Zarauz (ES); ICETA, Jose Maria, E-20800 Zarauz (ES); GARCIA, Oscar, E-20018 San Sebastian (ES)
(74) Vertreter: Specht, Peter
(86) Internationale Anmeldenummer: PCT/EP2009/051715
(87) Internationale Veröffentlichungsnummer: WO 2009/106437

(56) Entgegenhaltungen:
- EP-A- 0 536 471
- AT-B- 360 851
- DE-A1- 4 342 744
- DE-U- 1 900 509

## Beschreibung

Die vorliegende Erfindung betrifft eine Montageplatte, insbesondere für ein Scharnier, mit einem Mittelabschnitt, an dem ein Scharniergehäuse festlegbar ist, und Seitenabschnitten, an denen Befestigungsmittel zur Festlegung der Montageplatte an einem Möbelkorpus montierbar sind, sowie ein Scharnier, mit einem Scharnierelement und einem Scharniergehäuse.

Aus der DE 1 900 509 ist ein Türscharnier bekannt, das ein Montageelement zur Festlegung an einer Schrankinnenwand aufweist. An diesem Befestigungsteil sind zwei parallel hervorstehende Rippen ausgebildet, zwischen denen ein Ausleger des Türscharniers festgelegt ist. Solche Rippen können dabei den Ausleger seitlich abstützen, wobei die Herstellung solcher Rippen vergleichsweise aufwendig ist. Denn durch die leistenförmigen Rippen muss das Montageelement mit relativ viel Material hergestellt werden. Eine individuelle Anpassung des Abstandes zwischen den Rippen ist beim Herstellen des Montageteils durch Gießen nicht möglich.

Die EP 536 471 offenbart eine Montageplatte für Möbelscharniere, bei der ein Unterteil vorgesehen ist, das an gegenüberliegenden Seiten leistenförmige Vorsprünge mit Nuten aufweist. An dem Unterteil ist ein Oberteil festlegbar, an dem seitliche Randleisten vorgesehen sind, die in die Nuten an dem Unterteil einfügbar sind. Dadurch lässt sich eine Führung des Oberteils an dem Unterteil erreichen, wobei das Oberteil und das Unterteil exakt aufeinander abgestimmt sein müssen. Die Leisten an dem Unterteil erstrecken sich über die gesamte Länge und sind daher aufwendig in der Herstellung.

Es ist daher Aufgabe der vorliegenden Erfindung eine Montageplatte für ein Scharnier sowie ein Scharnier zu schaffen, die eine stabile Befestigung eines Scharniergehäuses ermöglichen, wobei die Montageplatte einfach herstellbar ist.

Diese Aufgabe wird mit einer Montageplatte mit den Merkmalen des Anspruches 1 und einem Scharnier mit den Merkmalen des Anspruches 6 gelöst.

Die erfindungsgemäße Montageplatte umfasst an einem Mittelabschnitt mindestens einen hervorstehenden Brückensteg zur seitlichen Abstützung des Scharniergehäuses. Ein solcher Brückensteg kann auf einfache Weise mit geringem Materialaufwand hergestellt werden. Das Scharniergehäuse kann dadurch relativ dünnwandig ausgebildet werden. Denn durch die Brückenstege kann das Scharniergehäuse zusätzlich seitlich abgestützt werden.

Gemäß einer bevorzugten Ausgestaltung der Erfindung ist an gegenüberliegenden Seiten des Scharniergehäuses jeweils mindestens ein Brückensteg integral mit der Montageplatte ausgebildet. Dadurch kann das Scharniergehäuse beidseitig abgestützt werden, wobei sich die Brückenstege ohne zusätzlichen Materialaufwand herstellen lassen.

Der mindestens eine Brückensteg ist durch Stanzen und Biegen hergestellt. Dadurch kann bei einer Montageplatte das Stanzen und Biegen an die entsprechende Form des Scharniergehäuses angepasst sein, so dass auch noch Anpassungen an die Breite des Scharniergehäuses vorgenommen werden können.

Um den Brückensteg möglichst stabil auszubilden, weist dieser vorzugsweise eine gebogene Kontur auf.

Gemäß einer weiteren Ausgestaltung der Erfindung ist an dem Mittelabschnitt ein leistenförmiger Vorsprung ausgebildet, der in einen Innenraum des Scharniergehäuses eingreift und zwischen dem Vorsprung und dem Brückensteg ist ein Spalt zum Einfügen einer Wand des Scharniergehäuses ausgebildet. Dadurch kann das Scharniergehäuse bei Belastungen in seitliche Richtung sowohl durch den leistenförmigen Vorsprung als auch durch die außen vorgesehenen Brückenstege abgestützt werden. Der Spalt zwischen Vorsprung und Brückensteg kann dabei der Blechdicke des Scharniergehäuses angepasst sein. Vorzugsweise ist das Blech der Seitenwand des Scharniergehäuses formschlüssig in dem Spalt aufgenommen.

Erfindungsgemäß wird auch ein Scharnier mit einer erfindungsgemäßen Montageplatte bereitgestellt, wobei an der Montageplatte ein Scharniergehäuse festgelegt ist. Dabei ist an gegenüberliegenden Seiten des Scharniergehäuses jeweils ein Brückensteg zur seitlichen Abstützung vorgesehen. Vorzugsweise erstreckt sich dieser Brückensteg über mindestens 25 % der Höhe des Scharniergehäuses, damit eine stabile Festlegung erreicht wird. Das Scharniergehäuse kann dabei im Wesentlichen formschlüssig an dem inneren leistenförmigen Vorsprung und/oder den seitlichen Brückenstegen anliegen.

Die Erfindung wird nachfolgend anhand eines Ausführungsbeispieles mit Bezug auf die beigefügten Zeichnungen näher erläutert. Es zeigen:
- Figuren 1A bis 1D: mehrere Ansichten einer erfindungsgemäßen Montageplatte, und
- Figuren 2A bis 2D: mehrere Ansichten eines erfindungsgemäßen Scharniers mit einer Montageplatte der Figuren 1A bis 1D.

Eine Montageplatte 1 ist an einem Möbelkorpus montierbar, und umfasst einen Mittelabschnitt 2, von dem sich an gegenüberliegenden Seiten Seitenabschnitte 3 erstrecken, an denen jeweils ein Langloch 4 zur Aufnahme von Befestigungsmitteln angeordnet ist. Der Mittelabschnitt 2 ist gestuft ausgebildet und umfasst nach oben hervorstehende gebogene Brückenstege 5, die durch Stanzen und Biegen hergestellt sind, so dass unterhalb der Brückenstege 5 an beiden Leisten 7 jeweils eine Öffnung 6 vorhanden ist.

An dem Mittelabschnitt 2 ist zwischen den beiden Brückenstegen 5 ein leistenförmiger Vorsprung 8 ausgebildet, der im Querschnitt ein U-förmiges Profil aufweist, wobei sich die beiden Schenkel des "U" parallel zu den Brückenstegen 5 erstrecken. Zwischen den Schenkeln des leistenförmigen Vorsprunges 8 und den Brückenstegen 5 ist ein Spalt zum Einfügen einer Wand eines Scharniergehäuses ausgebildet. An einer Oberseite des leistenförmigen Vorsprunges 8 ist eine Öffnung 9 ausgebildet, an der Verstellmittel zur Höheneinstellung montiert werden.

Die Montageplatte 1 ist einstückig aus einem Metallblech hergestellt und kann insbesondere durch Stanzen und Biegen hergestellt sein.

In den Figuren 2A bis 2D ist die Montageplatte 1 in der montierten Position gezeigt. An der Montageplatte 1 ist ein Scharniergehäuse 10 montiert, das über einen Gelenkmechanismus 11 mit einem Scharnierelement 12 verbunden ist, das an einem bewegbaren Möbelteil, wie einer Klappe festgelegt werden kann.

Das Scharniergehäuse 10 ist leistenförmig ausgebildet und besitzt einen im Wesentlichen U-förmigen Querschnitt. Dadurch kann das Scharniergehäuse 10 auf den leistenförmigen Vorsprung 8 der Montageplatte 1 gesetzt werden, wobei zwei Seitenwände 13 des Scharniergehäuses so angeordnet sind, dass sie an der Innenseite an dem leistenförmigen Vorsprung 8 anliegen und an der Außenseite durch die Brückenstege 5 abgestützt sind. Dadurch ist das Scharniergehäuse 10 stabil an der Montageplatte 1 gehalten und kann relativ dünnwandig ausgebildet sein. An der Oberseite des Scharniergehäuses 10 sind dabei Verstellmittel 14 vorgesehen, um eine Höhenverstellung des Scharniergehäuses 10 relativ zu der Montageplatte 1 vornehmen zu können. Durch ein Höhenverstellen wird das Scharniergehäuse 10 leicht angewinkelt, so dass die Seitenwände 13 nur an ihren Enden auf den seitlichen Stegen 7 der Montageplatte 1 aufliegen. Durch straffes Festziehen der Verstellmittel 14 nach vollzogenem Höhenausgleich ist es nicht auszuschließen, dass sich die dünnwandigen Seitenwände 13 an ihren aufliegenden Enden dabei spreizen bzw. leicht verformen könnten. Die Brückenstege 5 verhindern dabei eine solche Verformung und bilden eine Führung bzw. einen seitlichen Anschlag für die Seitenwände 13 aus.

In dem dargestellten Ausführungsbeispiel sind an der Montageplatte 1 an den seitlichen Stegen 7 benachbart zu dem leistenförmigen Vorsprung 8 die Brückenstege 5 angeordnet, wobei auf jeder Seite des leistenförmigen Vorsprunges 8 ein Brückensteg 5 angeordnet ist. Es ist natürlich auch möglich, an der Leiste 7 zwei oder mehr Brückenstege 5 vorzusehen.

Die Brückenstege 5 besitzen eine Höhe, die sich zumindest bis zu 25 % der Höhe des Scharniergehäuses 10 erstreckt, wobei auch eine höhere Ausbildung möglich ist. Zudem können die Brückenstege 5 statt der gebogenen Kanten auch eine andere Geometrie aufweisen.

## Patentansprüche

1. Montageplatte (1), insbesondere für ein Scharnier, mit einem Mittelabschnitt (2), an dem ein Scharniergehäuse (10) festlegbar ist, und Seitenabschnitten (3), an denen Befestigungsmittel zur Festlegung der Montageplatte (1) an einem Möbelkorpus montierbar sind, **dadurch gekennzeichnet, dass** an dem Mittelabschnitt (2) mindestens ein hervorstehender Brückensteg (5) zur seitlichen Abstützung des Scharniergehäuses (10) vorgesehen ist und der mindestens eine Brückensteg (5) durch Stanzen und Biegen hergestellt ist.

2. Montageplatte nach Anspruch 1, **dadurch gekennzeichnet, dass** an gegenüberliegenden Seiten des Scharniergehäuses (10) jeweils mindestens ein Brückensteg (5) integral mit der Montageplatte (1) ausgebildet ist.

3. Montageplatte nach Anspruch 1 oder 2, **dadurch gekennzeichnet, dass** der mindestens eine Brückensteg (5) eine gebogene Kontur aufweist.

4. Montageplatte nach einem der Ansprüche 1 bis 3, **dadurch gekennzeichnet, dass** an dem Mittelabschnitt (2) ein leistenförmiger Vorsprung (8) ausgebildet ist, der in einen Innenraum des Scharniergehäuses (10) eingreift und dass zwischen dem Vorsprung (8) und dem Brückensteg (5) einen Spalt zum Einfügen einer Wand (13) des Scharniergehäuses (10) ausgebildet ist.

5. Montageplatte nach Anspruch 4, **dadurch gekennzeichnet, dass** die Wand (13) des Scharniergehäuses (10) formschlüssig in dem Spalt zwischen Vorsprung (8) und Brückensteg (5) aufgenommen ist.

6. Scharnier, mit einem Scharnierelement (12) und einem Scharniergehäuse (10), **dadurch gekennzeichnet, dass** das Scharniergehäuse (10) an einer Montageplatte nach einem der vorhergehenden Ansprüche festgelegt ist.

7. Scharnier nach Anspruch 6, **dadurch gekennzeichnet, dass** an gegenüberliegenden Seiten des Scharniergehäuses (10) jeweils ein Brückensteg (5) zur seitlichen Abstützung vorgesehen ist.

8. Scharnier nach Anspruch 6 oder 7, **dadurch gekennzeichnet, dass** die Brückenstege (5) sich über mindestens 25 % der Höhe des Scharniergehäuses (10) erstrecken.

9. Scharnier nach einem der Ansprüche 6 bis 8, **dadurch gekennzeichnet, dass** an dem Scharniergehäuse (10) Kontaktwände zur Anlage an die Brückenstege (5) ausgebildet sind.

## Claims

1. Mounting plate (1), in particular for a hinge, having a central section (2) to which a hinge housing (10) can be fixed, and lateral sections (3) on which fastening means can be mounted for fixing the mounting plate (1) to a furniture body, **characterized in that** at least one projecting bridge web (5) for laterally supporting the hinge housing (10) is provided on the central section (2), and the at least one bridge web (5) is produced by punching and bending.

2. Mounting plate according to Claim 1, **characterized in that** at least one bridge web (5) is formed integrally with the mounting plate (1) on each of the opposite sides of the hinge housing (10).

3. Mounting plate according to Claim 1 or 2, **characterized in that** the at least one bridge web (5) has a bent contour.

4. Mounting plate according to one of Claims 1 to 3, **characterized in that** a bar-shaped projection (8) which engages in an inner space of the hinge housing (10) is formed on the central section (2), and **in that** a gap for inserting a wall (13) of the hinge housing (10) is formed between the projection (8) and the bridge web (5).

5. Mounting plate according to Claim 4, **characterized in that** the wall (13) of the hinge housing (10) is accommodated in a positively locking manner in the gap between projection (8) and bridge web (5).

6. Hinge, comprising a hinge element (12) and a hinge housing (10), **characterized in that** the hinge housing (10) is fixed to a mounting plate according to one of the preceding claims.

7. Hinge according to Claim 6, **characterized in that** a bridge web (5) for lateral support is provided on each of the opposite sides of the hinge housing (10).

8. Hinge according to Claim 6 or 7, **characterized in that** the bridge webs (5) extend over at least 25% of the height of the hinge housing (10).

9. Hinge according to one of Claims 6 to 8, **characterized in that** contact walls for bearing against the bridge webs (5) are formed on the hinge housing (10).

## Revendications

1. Plaque de montage (1), en particulier pour une charnière, avec une section médiane (2), sur laquelle un boîtier de charnière (10) peut être fixé, et des sections latérales (3), sur lesquelles des moyens de fixation peuvent être montés pour la fixation de la plaque de montage (1) sur un corps de meuble, **caractérisée en ce qu'**au moins une passerelle (5) en saillie est prévue pour l'appui latéral du boîtier de charnière (10) sur la section médiane (2) et au moins une passerelle (5) est fabriquée par formage à la presse.

2. Plaque de montage selon la revendication 1, **caractérisée en ce que** respectivement au moins une passerelle (5) est réalisée intégralement avec la plaque de montage (1) sur des côtés opposés du boîtier de charnière (10).

3. Plaque de montage selon la revendication 1 ou 2, **caractérisée en ce qu'**au moins une passerelle (5) présente un contour plié.

4. Plaque de montage selon l'une quelconque des revendications 1 à 3, **caractérisée en ce qu'**une saillie (8) en forme de barre est réalisée sur la section médiane (2), laquelle saillie s'engage dans un espace intérieur du boîtier de charnière (10) et **en ce qu'**une fente est réalisée entre la saillie (8) et la passerelle (5) pour l'insertion d'une paroi (13) du boîtier de charnière (10).

5. Plaque de montage selon la revendication 4, **caractérisée en ce que** la paroi (13) du boîtier de charnière (10) est reçue positivement dans la fente entre la saillie (8) et la passerelle (5).

6. Charnière présentant un élément de charnière (12) et un boîtier de charnière (10), **caractérisée en ce que** le boîtier de charnière (10) est fixé sur une plaque de montage selon l'une quelconque des revendications précédentes.

7. Charnière selon la revendication 6, **caractérisée en ce que** respectivement une passerelle (5) est prévue pour l'appui latéral sur des côtés opposés du boîtier de charnière (10).

8. Charnière selon la revendication 6 ou 7, **caractérisée en ce que** les passerelles (5) s'étendent sur au moins 25 % de la hauteur du boîtier de charnière (10).

9. Charnière selon l'une quelconque des revendications 6 à 8, **caractérisée en ce que** des parois de contact sont réalisées sur le boîtier de charnière (10) pour l'appui contre les passerelles (5).
